# FASCICULE DE BREVET EUROPEEN

(11) **EP 0 825 673 B1**
(45) Date de publication et mention de la délivrance du brevet: **15.12.2010**
(21) Numéro de dépôt: 97460030.6
(22) Date de dépôt: 14.08.1997
(51) Int. Cl.: H01Q 9/04

(54) **Antenne plane à éléments superposés court-circuités**
Ebene Antenne mit kurzgeschlossenen übereinanderliegenden Elementen
Plane antenna with interposed short-circuited elements

(30) Priorité: 21.08.1996 FR 9610459
(43) Date de publication de la demande: 25.02.1998
(73) Titulaire: GULA CONSULTING Limited Liability Company, Dover, DC 19904 (US)
(72) Inventeur: Kossiavas, Georges, 06570 Saint Paul (FR); Cazajous, Josiane, 31100 Toulouse (FR); Papiernik, Albert, 06100 Nice (FR); Ratajczak, Philippe, 06100 Nice (FR); Brachat, Patrice, 06000 Nice (FR)
(74) Mandataire: Ablett, Graham Keith

(56) Documents cités:
- EP-A2- 0 795 926
- DE-A- 19 512 003
- FR-A- 2 552 938
- US-A- 4 131 893
- US-A- 4 162 499
- PATENT ABSTRACTS OF JAPAN vol. 10, no. 197 (E-418), 10 juillet 1986 & JP 61 041205 A (NIPPON TELEGR & TELEPH), 27 février 1986,
- PATENT ABSTRACTS OF JAPAN vol. 9, no. 189 (E-333), 6 août 1985 & JP 60 058704 A (NIPPON DENSHIN DENWA KOSHA), 4 avril 1985,

## Description

Le domaine de l'invention est celui des antennes électromagnétiques de faibles dimensions susceptibles de fonctionner, selon leur géométrie, de quelques centaines de MHz à quelques GHz.

Plus précisément, l'invention concerne une antenne plane de faibles dimensions.

Les antennes de faibles dimensions ont de nombreuses applications, telles que par exemple les communications avec des mobiles (les antennes sont dans ce cas placées dans des terminaux radiomobiles portatifs coopérant avec des réseaux de radiocommunication terrestres ou par satellites), les communications de proximité (entre ordinateurs ou à l'intérieur d'un bâtiment par exemple), pour des dispositifs d'identification, etc.

On connaît, dans l'état de la technique, deux principaux types d'antennes de petites dimensions, à savoir :
- les antennes filaires, de type dipôle ou dérivé, qui fonctionnent généralement au-dessous de 1 GHz ;
- les antennes planaires (ou imprimées), qui fonctionnent au-dessus de 0,5 GHz. Elles sont constituées d'un élément conducteur métallique parallèle à un plan de masse. L'élément conducteur est également appelé "patch".

On connaît notamment, comme exemples d'antennes planaires de faibles dimensions, l'antenne quart d'onde, l'antenne en F inversé (ou PIFA, pour "Planar Inverted F Antenna" en langue anglaise), l'antenne de type C monocouche et l'antenne en H.

On connaît également, à travers la demande de brevet EP-A-0795926 (art antérieur selon l'article 54(3) CBE 1973, seulement pour les Etats désignés communs), une antenne tridimensionnelle comprenant trois couches superposées : un plan de masse ; un séparateur de fente (bande métallique) qui comprend une partie centrale et deux branches, et est relié par deux pattes au plan de masse ; et une structure résonante composée de deux plaques identiques séparées par un espace, ces plaques s'appuyant sur les branches par l'intermédiaire de deux surfaces verticales latérales.

On connaît également, à travers le document US-A-4131893, une antenne dans laquelle il est fait appel à une structure imbriquée pour réaliser une cavité résonante repliée. Comme représenté sur les figures 2 et 3 de ce document, le plan de masse 12 comprend globalement une série de feuilles conductrices planes 31 à 35 disposées longitudinalement et raccordées électriquement par des flancs latéraux verticaux 36 et 38. L'élément rayonnant 10 comprend une série de feuilles conductrices globalement planes disposées longitudinalement 40 à 42, qui sont disposées en intercalation ou imbrication par rapport aux feuilles de plan de masse 31 à 35, dont elles sont séparées par un diélectrique 14, et sont raccordées électriquement par une cloison verticale 44 disposée parallèlement aux flancs latéraux 36 et 38. Ainsi, l'élément rayonnant 10 et le plan de masse 12 définissent une cavité résonante qui présente des ouvertures 28 et 30 (définies par les bords verticaux extrêmes 24 et 26 de l'élément rayonnant 10) formant fentes rayonnantes.

Deux principaux inconvénients existent pour la plupart des antennes proposées antérieurement : des dimensions trop grandes et une bande passante trop faible. En d'autres termes, l'encombrement des antennes connues est encore trop important et leur bande passante trop limitée pour des terminaux de plus en plus compacts.

L'invention a notamment pour objectif de pallier ces différents inconvénients de l'état de la technique.

Plus précisément, l'un des objectifs de la présente invention est de fournir une antenne plane de très faible encombrement, c'est-à-dire de dimensions très faibles devant la longueur d'onde de fonctionnement.

L'invention a également pour objectif de fournir une telle antenne de faibles dimensions qui possède une large bande passante.

Un autre objectif de l'invention est de fournir une antenne bibande de faibles dimensions.

Ces différents objectifs, ainsi que d'autres qui apparaîtront par la suite, sont atteints selon l'invention à l'aide d'une antenne selon la revendication 1.

Le principe général de l'invention consiste donc à introduire un court-circuit entre deux éléments conducteurs (ou "patches") superposés, dont au moins un comporte une fente.

En d'autres termes, l'invention concerne l'introduction de fentes dans la géométrie des éléments conducteurs. En effet, la présence de fentes (ou ouvertures) convenablement placées est susceptible de rallonger les lignes de courant électriques et permet ainsi :
- soit un fonctionnement à plus basse fréquence pour une antenne d'encombrement donné ;
- soit une diminution de la taille de l'antenne pour un fonctionnement à fréquence donnée.

La réduction des dimensions de l'antenne résulte aussi de la présence de plans de courts-circuits partiels entre éléments superposés (ou entre éléments et masse) qui rallongent également les lignes de courant.

Par ailleurs, l'élargissement de la bande passante est obtenue par superposition d'éléments métalliques.

La présente invention permet d'obtenir différentes structures d'antennes de très petites dimensions (typiquement 35 mm x 35 mm) pouvant fonctionner autour de 2 GHz. Il est clair qu'avec des dimensions encore plus petites, elles peuvent fonctionner à des fréquences plus élevées.

L'antenne selon l'invention est appelée « antenne de type C multicouche court-circuitée ». Le terme multicouche indique la présence de deux éléments conducteurs superposés.

En effet, on connaît dans l'état de la technique, une antenne de type C monocouche (comprenant donc un seul élément conducteur). Cette antenne a été obtenue à partir du dipôle replié en le coupant suivant son axe de symétrie et en n'en conservant que la moitié, après avoir constaté que le courant était très faible dans la bande métallique reliant les deux parties de l'antenne.

L'antenne de type C multicouche court-circuitée de l'invention est quant à elle obtenue en "pliant" le dipôle replié autour de son plan de symétrie. En d'autres termes, on va complètement à l'encontre de la technique précédemment utilisée puisqu'on conserve les deux moitiés d'antenne, et non pas seulement une des deux. Selon l'invention, ces deux moitiés d'antenne, qui sont identiques et superposées, constituent les deux éléments conducteurs. La bande métallique qui les relie constitue le premier court-circuit entre les deux éléments conducteurs.

L'antenne de type C multicouche court-circuitée semble utiliser le premier mode (habituellement non rayonnant) du dipôle replié. En supposant maintenue la distribution de courant du premier mode du dipôle replié, les deux moitiés d'antenne, maintenant superposées, ont des distributions de courant semblables et leurs rayonnements s'ajoutent. On crée ainsi le rayonnement tout en diminuant dans un rapport 2 la surface de l'antenne.

Préférentiellement, ledit premier substrat diélectrique et/ou ledit second substrat diélectrique appartiennent au groupe comprenant l'air et les autres diélectriques.

De façon avantageuse, chacun desdits premier et second éléments conducteurs possède, si l'on excepte ladite fente, une forme essentiellement carrée, de longueur de côté 1 = λ/12, avec λ la longueur d'onde de fonctionnement de l'antenne.

Ainsi, on obtient une antenne planaire ayant des dimensions latérales exceptionnellement petites. En effet, à la connaissance du déposant, il n'existe actuellement aucune antenne de si petites dimensions. On rappelle notamment que l'antenne classique est de forme générale carrée, avec une longueur de côté 1 = λ/2.

D'autres caractéristiques et avantages de l'invention apparaîtront à la lecture de la description suivante d'un mode de réalisation préférentiel de l'invention, donné à titre d'exemple indicatif et non limitatif, et des dessins annexés, dans lesquels :
- la figure 1 présente une vue de dessus d'un dipôle replié connu de l'état de la technique ;
- les figures 2, 3 et 4 présentent chacune une vue, en perspective, de côté et de dessus respectivement, d'un premier mode de réalisation de l'antenne selon l'invention, dite antenne de type C multicouche court-circuitée ;
- la figure 5 permet de comparer les dimensions des antennes selon les différents modes de réalisation de l'invention avec celles des antennes classiques ;
- les figures 6(a) et 6(b) présentent chacune un diagramme de rayonnement d'un exemple d'antenne de type C multicouche court-circuitée telle que présentée sur les figures 2, 3 et 4, pour la polarisation principale (fig.6(a)) et la polarisation croisée (fig.6(b)) respectivement ;
- la figure 6(c) présente un tableau de correspondance des références des courbes de niveaux des figures 6(a) et 6(b).

L'invention concerne donc une antenne planaire de faibles dimensions comprenant notamment deux éléments conducteurs (ou "patches") superposés (de façon parallèle à un plan de masse) et court-cicuités entre eux. L'élément conducteur inférieur et le plan de masse peuvent également être court-circuités. Les deux éléments conducteurs peuvent comporter une ou plusieurs fentes.

Dans la suite de la description, on présente un mode de réalisation particulier de l'antenne de l'invention. On l'appelle : antenne de type C multicouche court-circuitée.

On présente maintenant, en relation avec les figures 2, 3 et 4, ce mode de réalisation particulier de l'antenne de l'invention, à savoir l'antenne de type C multicouche court-circuitée. Les figures 2, 3 et 4 présentent chacune une vue, en perspective, de côté et de dessus respectivement, de cette antenne de type C multicouche court-circuitée selon l'invention.

Cette antenne comprend un plan de masse 1 et deux éléments conducteurs superposés 2, 3 (dits éléments conducteurs inférieur 2 et supérieur 3). Elle comprend également une alimentation coaxiale 4.

Les éléments conducteurs inférieur 2 et supérieur 3 sont identiques. Chacun possède une forme en "C", une fente 5, 5' réalisée dans une forme initialement carrée définissant une première 6, 6' et une seconde 7, 7' extrémités libres. Les premières extrémités libres 6, 6' des deux éléments conducteurs 2, 3 sont reliées par un court-circuit 8.

La figure 1 présente une vue de dessus d'un dipôle replié connu de l'état de la technique. L'antenne de type C multicouche court-circuitée de l'invention est obtenue en "pliant" ce dipôle replié autour de son axe de symétrie xx'. Ce sont les deux moitiés d'antenne, identiques et superposées, qui constituent les éléments conducteurs inférieur 2 et supérieur 3. La bande métallique qui les relie constitue le court-circuit 8 entre ces deux éléments conducteurs 2, 3.

L'antenne de type C multicouche court-circuitée semble utiliser le premier mode (habituellement non rayonnant) du dipôle replié. En supposant maintenue la distribution de courant du premier mode du dipôle replié, les deux moitiés d'antenne, maintenant superposées, ont des distributions de courant semblables et leurs rayonnements s'ajoutent. On crée ainsi le rayonnement tout en diminuant dans un rapport 2 la surface de l'antenne.

On présente ci-dessous les résultats obtenus avec deux exemples d'antennes de type C multicouche court-circuitée selon l'invention. Le tableau I ci-dessous présente les dimensions précises de ces deux exemples d'antenne.

Dans ces deux exemples, si l'on excepte la présence de la fente 5, 5', les deux éléments conducteurs 2, 3 sont de forme carrée (l₁ + l₂ + l₃ = w₁ + w₂).

Dans le premier exemple (première ligne du tableau I), l'antenne est entièrement métallique. L'espace situé entre le plan de masse 1 et l'élément conducteur inférieur 2, et celui situé entre les éléments conducteurs inférieur 2 et supérieur 3 sont tous les deux remplis d'air (εᵣ₁ = εᵣ₂ = 1). L'antenne présente une épaisseur de 6 mm (h₁ + h₂), et un encombrement total de 20 x 20 x 6 mm.

Dans le second exemple (seconde ligne du tableau I), l'espace situé entre le plan de masse 1 et l'élément conducteur inférieur 2 est rempli d'air (εᵣ₁ = 1), tandis que celui situé entre les éléments conducteurs inférieur 2 et supérieur 3 est rempli de substrat (εᵣ₂ = 2,2). L'antenne présente une épaisseur de 3 mm (h₁ + h₂), et un encombrement total de 13,5 x 13,5 x 6 mm.

Sur le tableau I, on a noté :
- h₁ l'espacement entre le plan de masse 1 et l'élément conducteur inférieur 2 ;
- h₂ l'espacement entre les éléments conducteurs inférieur 2 et supérieur 3 ;
- εr₁ la permittivité relative de l'élément diélectrique situé entre le plan de masse 1 et l'élément conducteur inférieur 2 ;
- εᵣ₂ la permittivité relative de l'élément diélectrique situé entre les éléments conducteurs inférieur 2 et supérieur 3 ;
- l₁ la largeur de chaque seconde 7, 7' extrémité libre ;
- l₂ la largeur de chaque fente 5, 5' ;
- l₃ la largeur de chaque première 6, 6' extrémité libre ;
- w₁ la largeur de la zone reliant les premières 6, 6' et secondes 7, 7' extrémités libres ;
- w₂ la longueur de chaque fente 5, 5'.

**TABLEAU I**

| Type d'antenne | h₁ (mm) | h₂ (mm) | εᵣ₁ | εᵣ₂ | l₁ (mm) | l₂ (mm) | l₃ (mm) | w₁ (mm) | w₂ (mm) |
|---|---|---|---|---|---|---|---|---|---|
| sans substrat | 3 | 3 | 1 | 1 | 12 | 4 | 4 | 4 | 16 |
| avec substrat | 1,5 | 1,5 | 1 | 2,2 | 7 | 3,5 | 3 | 3,5 | 10 |

Avec l'antenne du premier exemple (entièrement métallique), on obtient une résonance à une fréquence de 1,2 GHz. Par comparaison, un élément carré classique à la même fréquence aurait des dimensions 6 fois plus grandes. La bande passante obtenue est de 2,5 % pour un R.O.S. inférieur à 2.

Les figures 6(a) et 6(b) présentent chacune un diagramme de rayonnement de ce premier exemple d'antenne de type C multicouche court-circuitée, pour la polarisation principale (fig.6(a)) et la polarisation croisée (fig.6(b)) respectivement. La figure 6(c) présente un tableau de correspondance des références des courbes de niveaux des figures 6(a) et 6(b).

Ces diagrammes de rayonnement font apparaître le caractère relativement omnidirectionnel du rayonnement, dû à la faible taille des éléments conducteurs, ainsi que l'absence de pureté de polarisation, due à la géométrie complexe de ces éléments conducteurs.

L'antenne du second exemple (comportant du substrat), présente une résonance à une fréquence de 1,47 GHz, avec une bande passante de 0,3 % à R.O.S. égal à 2. Les dimensions des éléments conducteurs ont donc encore été réduites au prix d'une diminution de la bande passante par l'utilisation d'un substrat diélectrique (dans cet exemple un substrat de type Duroïd (marque déposée), avec εᵣ₂ = 2,2) entre les deux éléments conducteurs superposés.

La figure 5 permet de comparer les dimensions des antennes selon les différents modes de réalisation de l'invention avec celles des antennes classiques.

Le carré 91 de côté λ/12, avec λ la longueur d'onde de fonctionnement de l'antenne, correspond aux dimensions des éléments conducteurs superposés et court-circuités de l'antenne de type C multicouche de l'invention. Cette antenne de type C multicouche est, à la connaissance des déposants, la plus petite qui ait été réalisée. Sa bande passante réduite (2,5 %) pourrait être augmentée par l'optimisation de sa géométrie.

Le carré 93 de côté λ/2 rappelle les dimensions de l'unique élément conducteur des antennes classiques.

Il est clair que la présente invention peut être mise en oeuvre avec différents types de fente et de court-circuit.

D'une façon générale, la position et la forme de la ou des fentes et du ou des courts-circuits peuvent être déterminées par :
- analyse (par le calcul ou le raisonnement physique) de la distribution du courant avant introduction de la ou des fentes et/ou du ou des plans de courts-circuits, pour décider de l'emplacement de ceux-ci ;
- étude (par le calcul ou le raisonnement physique) de la distribution du courant après introduction de la ou des fentes et/ou du ou des plans de courts-circuits, pour prévoir les répercussions sur le diagramme de rayonnement, l'impédance d'entrée et le rendement de l'antenne.

## Revendications

1. Antenne plane d'émission et/ou de réception de signaux hyperfréquences, du type comprenant notamment :
- un premier élément conducteur (2) sensiblement parallèle à un plan de masse (1) ;
- un premier substrat diélectrique séparant ledit premier élément conducteur dudit plan de masse ;
- des moyens (4) d'alimentation de ladite antenne ;
- au moins un second élément conducteur (3) sensiblement identique audit premier élément conducteur, ledit second élément conducteur étant superposé audit premier élément conducteur et sensiblement parallèle audit plan de masse ;
- un second substrat diélectrique séparant lesdits premier et second éléments conducteurs ;
- au moins un premier court-circuit (8) reliant lesdits premier et second éléments conducteurs,
**caractérisée en ce que** chacun desdits premier et second éléments conducteurs (2, 3) possède une forme en "C" imposée par une fente (5') définissant une première (6') et une seconde (7') extrémités libres, et **en ce que** les premières extrémités libres (6') des premier et second éléments conducteurs (2, 3) sont reliées par ledit premier court-circuit (8).

2. Antenne selon la revendication 1, **caractérisée en ce que** ledit premier substrat diélectrique et/ou ledit second substrat diélectrique appartiennent au groupe comprenant l'air et les autres diélectriques.

3. Antenne selon la revendication 1 ou 2, **caractérisée en ce que** chacun desdits premier et second éléments conducteurs (2, 3) possède, si l'on excepte ladite fente (5'), une forme essentiellement carrée (91), de longueur de côté 1 = λ/12, avec λ la longueur d'onde de fonctionnement de l'antenne.

## Claims

1. Flat antenna for transmitting or receiving hyper-frequency signals, of the type comprising in particular:
- a first conductive element (2) roughly parallel to a background element (1);
- a first dielectric substrate separating the said first conductive element from the said background element;
- a means of supplying power to the said antenna;
- at least a second conductive element (3), approximately identical to the said first conductive element, with the said second conductive element being superimposed on the said first conductive element and approximately parallel to the said background element;
- a second dielectric substrate, separating the said first and second conductive elements;
- at least one first short-circuit (8), connecting the said first and second conductive elements,
**characterised in that** each of the said first and second conductive elements (2, 3) is in the form of a "C" created by a slit (5') defining a first (6') and a second (7') free end, in which the first free ends (6') of the first and second conductive elements (2, 3) are joined by the said first short-circuit (8).

2. Antenna according to Claim 1 above, **characterised in that** the said first dielectric substrate and/or the said second dielectric substrate belong to the group comprising the air and the other dielectrics.

3. Antenna according to Claim 1 or 2 above, **characterised in that**, if the said slit (5') is excepted, each of the said first and second conductive elements (2, 3) have essentially a square shape (91), with the length of the side I = λ/12, with λ being the functioning wavelength of the antenna.

## Patentansprüche

1. Flachantenne zur Übertragung oder zum Empfang von Hyperfrequenzsignalen einer Ausführung, die insbesondere Folgende umfasst:
- ein erstes leitendes Element (2), mehr oder weniger parallel zu einem Hintergrundelement (1);
- ein erstes dielektrisches Substrat, welches das genannte erste leitende Element vom genannten Hintergrundelement trennt;
- eine Einrichtung zur Stromzufuhr zur genannten Antenne;
- zumindest ein zweites leitendes Element (3), mehr oder weniger identisch mit dem genannten ersten Element, wobei das genannten zweite leitende Element dem genannten ersten leitenden Element überlagert und mehr oder weniger parallel zum genannten Hintergrundelement ist;
- ein zweites dielektrisches Substrat, welches das genannte erste leitende Element vom genannten zweiten leitenden Element trennt;
- zumindest ein erster Kurzschluss (8), welcher das genannte erste und das genannte zweite leitende Element verbindet,
**dadurch gekennzeichnet, dass** das genannte erste und zweite Element (2, 3) die Form eines "C" haben, die durch einen Schlitz (5') gebildet wird und ein erstes (6') und zweites (7') freies Ende definiert, wobei die ersten freien Enden (6') des ersten und zweiten leitenden Elements (2, 3) durch den genannten ersten Kurzschluss (8) verbunden sind.

2. Eine Antenne entsprechend Anspruch 1 oben, **dadurch gekennzeichnet, dass** das genannte erste dielektrische Substrat und/oder das genannte zweite dielektrische Substrat zu der Gruppe gehören, welche die Luft und die andere Dielektrik ausmacht.

3. Eine Antenne entsprechend Anspruch 1 oder 2 oben, **dadurch gekennzeichnet, dass**, wenn der genannte Schlitz (5') ausgenommen ist, jedes der genannten ersten und zweiten leitenden Elemente (2, 3) im Wesentlichen quadratische Form (91) hat, wobei die Länge der Seite I = λ/12, wobei λ die funktionierende Wellenlänge der Antenne ist.
